# EUROPÄISCHE PATENTANMELDUNG

(11) **EP 4 749 198 A1**
(43) Veröffentlichungstag der Anmeldung: **27.05.2026**
(21) Anmeldenummer: 25218836.2
(22) Anmeldetag: 26.11.2025
(51) Int. Cl.: F24F 3/14, F24F 12/00

(54) **ENTFEUCHTUNGSVORRICHTUNG FÜR RÄUME SOWIE SYSTEM UND VERFAHREN MIT DERSELBEN**

(30) Priorität: 26.11.2024 DE 102024134857
(71) Anmelder: A-Star D.o.o., 8000 Novo Mesto (SI)
(72) Erfinder: ZUPAN I , Bla, 1000 Ljubljana (SI)
(74) Vertreter: Mathys & Squire

(57) **Zusammenfassung**

Die vorliegende Erfindung betrifft eine Entfeuchtungsvorrichtung (10) zur feuchtigkeitsbezogenen Konditionierung eines Raumes (R). Die Entfeuchtungsvorrichtung (10) umfasst einen Einlassabschnitt (20), einen Entfeuchtungsabschnitt (50), einen Förderabschnitt (60) und einen Auslassabschnitt (80). Erfindungsgemäß umfasst die Entfeuchtungsvorrichtung (10) einen Temperierungsabschnitt (40) mit einer Wärmequelle (50) zum Erwärmen des Konditionierungsluftstroms, deren Strömungsrichtung vor einem Kältemittelkreislauf (55) des Entfeuchtungsabschnitts (50) angeordnet ist.

## Beschreibung

Die vorliegende Erfindung betrifft eine Entfeuchtungsvorrichtung zur feuchtigkeitsbezogenen Konditionierung eines Raumes, ein Entfeuchtungssystem mit der Entfeuchtungsvorrichtung sowie ein Verfahren zur feuchtigkeitsbezogenen Konditionierung eines Raumes mittels der Entfeuchtungsvorrichtung.

Es ist bekannt, dass in geschlossenen Räumen eine zu hohe Luftfeuchtigkeit bei bestimmten Temperaturen zu Schimmelbildung führt. Dies betrifft alle Arten von geschlossenen Räumen, sei es in Gebäuden, Zelten, Fahrzeugen, Booten, oder beliebigen Arten von Behältnissen.

Die einfachste Art und Weise dem Problem einer Schimmelbildung zu begegnen, ist eine passive Belüftung mittels wenigstens einer oder zwei Öffnungen, sodass der Raum an sich nicht mehr vollständig geschlossen ist, sondern vielmehr belüftet wird. Allerdings ist eine passive Belüftung in vielen Fällen nicht ausreichend wirksam. Eine gesteigerte Form bei ähnlicher Vorgehensweise stellt eine aktive Belüftung eines Raumes durch ein Gebläse dar, wobei jedoch eine solche Zwangsbelüftung auch in kritischen Temperaturbereichen nicht ausreichend wirksam sein kann und zudem in einem Dauerbetrieb energieintensiv ist. Eine wirksamere Methode stellt eine Beheizung des Raumes oberhalb eines kritischen Temperaturniveaus dar, welche jedoch besonders energieintensiv ist, und insbesondere für leerstehende oder zeitweise ungenutzte Räume unwirtschaftlich ist.

Die vorliegende Erfindung findet beispielsweise besonders vorteilhaft Anwendung für eine saisonale Nutzung von Räumen, wie sie beispielsweise bei Ferienunterkünften, wie Zelten, Mobile Homes, Bungalows, Ferienwohnungen usw., oder Fahrzeugen, wie Wohnmobile, Wohnwagen, Boote usw., die außerhalb einer Nutzungssaison, insbesondere über einen Winter sowie Übergangszeiten, bei kühleren Temperaturen leerstehen oder nicht genutzt werden. In dieser Zeit kann eine Schimmelbildung in Räumen der genannten Objekte einsetzen.

Als eine technische Lösung ist beispielsweise eine Wärmepumpe zur Klimatisierung bekannt, die zur Kühlung oder Beheizung von Räumen genutzt werden. In einem bekannten Aufbau solcher Wärmepumpen oder Klimaanlagen zur temperaturbezogenen Konditionierung eines Raumes wird ein Kältemittelkreislauf durch eine Kompressionskältemaschine angetrieben. Das Kältemittel durchläuft einen Verdampfer unter Wärmeaufnahme und einen Kondensator unter Wärmeabgabe. Der Verdampfer steht zur Aufnahme von Wärme in einem thermischen Austausch mit einem zu kühlenden Konditionierungsluftstrom in dem zu konditionierenden Raum und der Verdampfer steht zur Ausbringung der aufgenommenen Wärme in einem thermischen Austausch mit einem Umgebungsluftstrom in einer äußeren Umgebung des Raumes. Um den Wirkungsgrad einer solchen Wärmepumpe nicht zu beeinträchtigen, sieht der beschriebene Systemaufbau grundsätzlich eine räumliche und thermische Trennung des Verdampfers und des Kondensators beziehungsweise des Konditionierungsluftstroms und des Umgebungsluftstroms vor. Da es sich um ein temperaturbezogenes Konditionierungsprinzip handelt, wird hierbei auf den zu konditionierenden Raum keine primäre Entfeuchtungswirkung erzielt, welche sich bestenfalls indirekt bei einem schlechten Wirkungsgrad unter bestimmten Temperaturverhältnissen indirekt einstellt.

Als ein spezieller Anwendungsfall einer solchen Wärmepumpe wird an dieser Stelle ferner noch ein bekannter Anwendungsfall einer Klimaanlage im Innenraum eines Fahrzeugs betrachtet, wenn diese zur Trocknung einer beschlagenen Windschutzscheibe durch einen aus der Klimaanlage ausströmenden Luftstrom genutzt wird. Dieses Behandlungsprinzip lässt lediglich in einem begrenzten Temperaturbereich und zur Beseitigung geringer Mengen an Feuchtigkeit, wie einem Feuchtigkeitsfilm auf einer Scheibe unter direkter Luftkonvektion, eine ersichtliche Wirksamkeit erkennen. Jedoch bei Betrachtung des gesamten Feuchtigkeitsgehalts des Luftvolumens in dem Fahrzeugraum sowie bei Temperaturen von wenigen Grad Celsius nahe dem Gefrierpunkt, zeigt dieses Behandlungsprinzip eine geringe Entfeuchtungswirkung sowie einen hohen Energiebedarf, das heißt also einen schlechten Wirkungsgrad einer Entfeuchtungswirkung.

Ferner sind großdimensionierte Bautrockner bekannt, die nach einem Prinzip der Kondensationstrocknung arbeiten, wobei die Kondensation der Luftfeuchtigkeit an einem Verdampfer eines durch eine Kompressionskältemaschine angetriebenen Kältemittelkreislaufs stattfindet. Mit anderen Worten passiert der zu konditionierende Luftstrom innerhalb des Bautrockners einen Wärmetauscher des Verdampfers des Kältemittelkreislaufs.

Wenn jedoch bei dieser Technik die Temperatur der angesaugten Luft oder die Temperatur des Verdampfers nahe dem Gefrierpunkt liegen, tritt relativ schnell eine Vereisung des Verdampfers beziehungsweise dessen Wärmetauschers mit dem Luftstrom auf. Bei einer entsprechenden Vereisung des Verdampfers nimmt die Entfeuchtungswirkung ab, bis der Verdampfer schließlich aufgrund einer Strömungsblockierung des Luftstroms durch Eisbildung in dessen Wärmetauscher und einer thermischen Isolation der Eisschicht im Wärmetauscher, wirkungslos wird. Daraus folgen eine unzureichende Verdampfungstemperatur oder Verdampfungsdruck des Kältemittels im Verdampfer, bis die Verdampfung des Kältemittels zum Erliegen kommt, sodass die thermische Wirkung von Komprimierung und Expansion im thermodynamischen Kreisprozess des Kältemittelkreislaufs zunehmend ausfällt. Derartige Bautrockner müssen zur Regeneration einen Abtauvorgang durchlaufen, beispielsweise durch eine Kreislaufumkehrabtauung, bei welcher die Strömungsrichtung des Kältemittelkreislaufs umgekehrt wird, oder durch eine Heizgasabtauung, bei der schon vorhandenes, warmes Kältemittel zum Verdampfer geleitet wird. In beiden Fällen muss ein bestimmungsgemäßer Betrieb zur Luftentfeuchtung während der Abtauvorgänge periodisch ausgesetzt werden.

Die genannten Prinzipien und Techniken eignen sich nur bedingt zur sicheren Vermeidung von Schimmelbildung oder sind mit einem zu hohen Energieeinsatz verbunden, der insbesondere während eines Leerstands eines entsprechenden Raumes in einem ungenutzten Objekt sich wirtschaftlich nicht rechtfertigen lässt.

Es ist eine Aufgabe der Erfindung, die genannten Nachteile im Stand der Technik zumindest teilweise zu beheben. Es ist ferner eine Aufgabe der Erfindung, eine Technik zu schaffen, die eine effektive Vermeidung von Schimmelbildung in Räumen, insbesondere während eines Leerstandes verbessert, und zwar vorzugsweise in energieeffizienter Weise.

Die voranstehenden Aufgaben werden gelöst durch eine Entfeuchtungsvorrichtung mit den Merkmalen des Anspruchs 1. Weitere Merkmale und Details der Erfindung ergeben sich aus den Unteransprüchen, der Beschreibung und den Zeichnungen.

Gemäß dieser Offenbarung umfasst der Begriff "Kontrolle oder Kontrollieren" sowohl ein Steuern von technischen Funktionen, wie ein Einschalten und ein Ausschalten, ein Variieren eines Betriebsparameters, wie einer Leistung, als auch ein Regeln solcher technischer Funktionen in Abhängigkeit einer eintretenden Bedingung, wie einem Über- oder Unterschreiten eines Schwellenwertes, oder in Abhängigkeit eines Variierens eines Betriebsparameters.

Die erfindungsgemäße Entfeuchtungsvorrichtung dient zur feuchtigkeitsbezogenen Konditionierung eines Raumes. Hierzu weist die Entfeuchtungsvorrichtung die folgenden luftführenden Vorrichtungsabschnitte auf: wenigstens einen Einlassabschnitt zum Einleiten eines durch die Entfeuchtungsvorrichtung zu leitenden Konditionierungsluftstroms; einen Entfeuchtungsabschnitt mit einem Kältemittelkreislauf, umfassend: Einen Kompressor zum Verdichten des Kältemittels, einen Expansionsabschnitt zum Entspannen des verdichteten Kältemittels, einen Verdampferabschnitt zum Verdampfen des entspannten Kältemittels, mit einem Luftwärmetauscher, der zum thermischen Austausch zwischen dem verdampfenden Kältemittel in dem Kältemittelkreislauf und dem den Entfeuchtungsabschnitt passierenden Konditionierungsluftstrom eingerichtet ist, für eine Kondensationstrocknung des Konditionierungsluftstroms, einen Kondensatorabschnitt zum Kondensieren des verdichteten Kältemittels, mit einem Luftwärmetauscher, der zum thermischen Austausch zwischen dem konditionierenden Kältemittel in den Kältemittelkreislauf und dem den Entfeuchtungsabschnitt passierenden Konditionierungsluftstrom eingerichtet ist, für eine Kühlung des Kondensatorabschnitts; einen Förderabschnitt mit einem Strömungserzeuger zum Fördern des Konditionierungsluftstroms in einer Strömungsrichtung durch die Entfeuchtungsvorrichtung; und wenigstens einen Auslassabschnitt zum Ausleiten des Konditionierungsluftstroms aus der Entfeuchtungsvorrichtung.

Erfindungsgemäß umfasst die Entfeuchtungsvorrichtung einen Temperierungsabschnitt mit einer Wärmequelle zum Erwärmen des Konditionierungsluftstroms, der in Strömungsrichtung vor dem Kältemittelkreislauf des Entfeuchtungsabschnitts angeordnet ist.

Die Erfindung sieht somit erstmals eine Technik vor, bei der ein Konditionierungsluftstrom mittels jeweiliger Luftwärmetauscher sowohl einen thermischen Kontakt mit einem Verdampfer als auch mit einem Kondensator eines Kältemittelkreislaufs passiert, wobei zur Steigerung der Entfeuchtungswirkung eine mögliche Beheizung zur Vortemperierung des Konditionierungsluftstroms unmittelbar vor einer Kondensationstrocknung bereitgestellt ist, die darauffolgend beim Passieren des Verdampfers des Kältemittelkreislaufs erfolgt. Durch diese Bereitstellung geeigneter Mittel zur Erwärmung und Abkühlung unter einer idealen oder vorteilhaften Temperaturführung, werden folgende Vorteile erzielt.

Durch eine Vortemperierung des Konditionierungsluftstroms auf eine Temperatur oberhalb des Taupunkts, das heißt zum Beispiel über 15 oder 16 Grad Celsius, wird der Effekt des Auskondensierens von Flüssigkeitstropfen aus der Luft während des darauffolgenden Schrittes der Kondensationstrocknung beziehungsweise der Abkühlung der Luft an dem Verdampfer des Kältemittelkreislaufs optimiert. Das heißt, eine Ausbeute der Entfeuchtungswirkung und eine Energieeffizienz in Bezug auf die Strömungserzeugung werden maximiert.

Ein weiterer Vorteil besteht darin, dass durch die Vortemperierung des Konditionierungsluftstroms eine Vereisung des Verdampfers des Kältemittelkreislaufs wirksam verhindert wird. Somit ergeben sich keine Ausfälle der Funktionsweise und es werden keine Regenerationsvorgänge nötig.

Des Weiteren besteht der Vorteil, dass die Technik zur Vortemperierung des Konditionierungsluftstroms mittels einer technischen Wärmequelle prinzipiell ermöglicht, diese nur unter notwendigen Betriebsbedingungen durchzuführen, und anderenfalls unter Betriebsbedingungen ohne Erfordernis zur Vortemperierung, diese energiesparend eben nicht durchzuführen.

Ein darauf aufbauender weitergehender Vorteil der Erfindung besteht darin, dass die erfindungsgemäße Vortemperierung mittels der technischen Wärmequelle es prinzipiell ermöglicht, eine für die optimale Temperaturführung notwendige Wärmeleistung gezielt und nur so weit als nötig einzubringen, das heißt in der ganzen Technik wird nur so viel Wärmeenergie verwendet, wie sie für eine optimale Entfeuchtungswirkung der Kondensationstrocknung erforderlich ist. In diesem Zusammenhang wird darauf hingewiesen, dass eine Raumtemperatur während einer Behandlung durch die erfindungsgemäße Entfeuchtungsvorrichtung oder deren Verfahren im Wesentlichen kaum ansteigt, das heißt lediglich um 1 bis 2 Grad Celsius. Das liegt daran, dass der Konditionierungsluftstrom nach der Vortemperierung beziehungsweise Erwärmung durch die Heizquelle und nach dem Passieren der Kondensationstrocknung am kalten Verdampfer anschließend ebenso den Kondensator des Kältemittelkreislaufs passiert, und in einem Wärmeaustausch mit diesem die Abwärme aus dem Kältemittelkreislauf wieder aufnimmt. Dies führt dazu, dass der Konditionierungsluftstrom vor und nach einem Durchlaufen der Entfeuchtungsvorrichtung in etwa dieselbe Temperatur aufweist, wodurch sich der Raum kaum erwärmt. In einer gesamtenergetischen Betrachtung führt dies wiederum vor Augen, dass die erfindungsgemäße Technik keine Beheizung des Raumes darstellt oder beabsichtigt, sondern vielmehr in Anordnung und Größenordnung einen geringst möglichen Energieaufwand für eine Temperaturführung des behandelten Luftstroms zur maximalen Entfeuchtungswirkung an demselben vorsieht. Die gesteigerte Entfeuchtungswirkung entspricht wiederum einem zeiteffizienten Einsatz der erfindungsgemäßen Vorrichtung und deren Verfahren zur Erzielung einer möglichst kurzen Betriebsdauer und einem geringen Stromverbrauch.

Gemäß einem vorteilhaften Aspekt der Erfindung kann die Entfeuchtungsvorrichtung eine Kontrolleinheit aufweisen, die dazu eingerichtet ist, eine Strömungserzeugungsleistung des Strömungserzeugers und eine Wärmeleistung der Wärmequelle unabhängig voneinander zu kontrollieren. Diese Komponente ermöglicht grundsätzlich einen teilautomatisierten oder vollständig automatisierten Betrieb der Entfeuchtungsvorrichtung, um sowohl eine Temperaturführung der Kondensationstrocknung zur verbesserten Effizienz der Entfeuchtungswirkung als auch einen nach Voraussetzungen geführten Betrieb zur Verbesserung der Energieeffizienz zu optimieren.

Gemäß einem vorteilhaften Aspekt der Erfindung kann die Entfeuchtungsvorrichtung einen Temperatursensor aufweisen, der zum Erfassen einer Raumtemperatur in dem Raum angeordnet ist, wobei die Kontrolleinheit dazu eingerichtet ist, den Strömungserzeuger und/oder die Wärmequelle in Abhängigkeit der erfassten Raumtemperatur, insbesondere in Abhängigkeit einer Überschreitung oder Unterschreitung wenigstens eines vorbestimmten Schwellenwertes der erfassten Raumtemperatur, zu kontrollieren. Sowohl für die Entfeuchtungsvorrichtung als auch für das Verfahren kann in diesem Zusammenhang vorgesehen sein, dass der Strömungserzeuger und der Kompressor des Kältemittelkreislaufs prinzipiell lediglich in einem kritischen Temperaturbereich von beispielsweise 0 Grad bis 24 Grad betrieben werden. In einem solchen Thermofenster besteht grundsätzlich die Gefahr der Schimmelbildung. Bei darüber liegenden Temperaturen vermag die Luft einen höheren Feuchtigkeitsgehalt zu speichern, sodass sich keine auskondensierte Feuchtigkeit an Oberflächen niederschlägt, welche die Ausgangssituation zur Schimmelbildung ist. Bei darunterliegenden Temperaturen ist die Raumluft bereits relativ trocken, das heißt beispielsweise 65% Luftfeuchtigkeit bei 0 Grad Celsius, sodass im Grunde kein wesentlicher Feuchtigkeitsniederschlag aus der Luft auf Oberflächen mehr stattfindet. Demnach stellt dieses Thermofenster sowohl eine energiesparende als auch eine hinsichtlich der präventiven Wirkung gegen Schimmelbefall sinnvolle Begrenzung im Sinne einer Betriebsbedingung dar. Ferner kann sowohl in Bezug auf die Entfeuchtungsvorrichtung als auch auf das Verfahren vorgesehen sein, dass die Kontrollvorrichtung lediglich unterhalb einer Raumtemperatur von 16 oder 15 Grad Celsius die Wärmequelle zusätzlich zu dem Strömungserzeuger und dem Kompressor in Betrieb nimmt. Alternativ kann die Kontrollvorrichtung zwischen einem Mimimum und einem Maximum der eingebrachten Wärmeleistung der Wärmequelle in den Konditionierungsluftstrom in Abhängigkeit von einer zwischen 0 und 16 Grad Celsius liegenden Raumtemperatur regeln.

Gemäß einem vorteilhaften Aspekt der Erfindung kann die Entfeuchtungsvorrichtung einen Feuchtigkeitssensor aufweisen, der zum Erfassen einer Luftfeuchtigkeit in dem Raum angeordnet ist, wobei die Kontrolleinheit dazu eingerichtet ist, den Strömungserzeuger und/oder die Wärmequelle in Abhängigkeit der erfassten Luftfeuchtigkeit, insbesondere in Abhängigkeit einer Überschreitung oder Unterschreitung wenigstens eines vorbestimmten Schwellenwertes der erfassten Luftfeuchtigkeit, zu kontrollieren. Sowohl für die Entfeuchtungsvorrichtung als auch für das Verfahren kann in diesem Zusammenhang, zusätzlich oder alternativ zu der davor genannten Bedingung eines Thermofensters, ein bestimmter Wertebereich der erfassten Luftfeuchtigkeit als Betriebsbedingung vorgesehen sein. Beispielsweise kann ein Luftfeuchtigkeitsbereich von 62% bis 68% Luftfeuchtigkeit, vorzugsweise 64% bis 66% durch einen unteren und oberen Schwellenwert festgelegt sein, deren Unterschreitung beziehungsweise Überschreitung ein Beenden beziehungsweise Wiederaufnehmen des Entfeuchtungsbetriebs auslösen. Somit wird ein alternativer oder zusätzlicher Betriebsbereich definiert, der zum effizienten Energieeinsatz und zur Optimierung der Entfeuchtungswirkung beiträgt.

Gemäß einem vorteilhaften Aspekt der Erfindung kann die Entfeuchtungsvorrichtung einen Leistungssensor aufweisen, der zum Erfassen einer Versorgungsleistung des Kompressors des Käältekreislaufs angeordnet ist, wobei die Kontrolleinheit dazu eingerichtet ist, die Wärmequelle in Abhängigkeit der erfassten Versorgungsleistung, insbesondere in Abhängigkeit einer Überschreitung oder Unterschreitung wenigstens eines vorbestimmten Schwellenwertes der erfassten Versorgungsleistung, zu kontrollieren. Sowohl für die Entfeuchtungsvorrichtung als auch für das Verfahren kann in diesem Zusammenhang eine Überwachung der Leistungsaufnahme des Kompressors in dem Kältemittelkreislauf vorgesehen sein. Sollte zu Gunsten einer Energieeffizienz die Vortemperierung des Konditionierungsluftstroms mittels der Wärmequelle nicht kontinuierlich betrieben werden, sondern intermittierend, unter vorbestimmten Bedingungen wie Schwellenwerten oder variierend in Abhängigkeit erfasster Parameter wie Raumtemperatur oder Luftfeuchtigkeit, und sollte es zu einer Vereisung des Verdampfers des Kältemittelkreislaufs, genauer genommen einer Vereisung des Wärmelufttauschers zwischen dem Verdampfer und dem Konditionierungsluftstrom kommen, wirkt sich dies durch eingangs in der Beschreibung genannte Effekte auf den Betrieb und insbesondere den thermodynamischen Wirkungsgrad des Kreisprozesses einer Kompressionskältemaschine, also des Kompressors in dem Kältemittelkreislauf aus. Im Bereich des Verdampferabschnittes und des Expansionsabschnittes des Kältemittelkreislaufs tritt aufgrund mangelnder Verdampfung ein geringerer Druckabfall bzw. ein höherer Strömungswiderstand auf, sodass eine höhere Förderleistung zur Verdichtung des Kältemittels vor dem Expansionsabschnitt zu leisten ist. Infolgedessen nimmt eine Leistungsaufnahme des elektrischen Antriebs des Kompressors zu, wobei dieses Phänomen gemäß einem Aspekt der Erfindung als Hinweis auf eine bevorstehende oder eintretende Vereisung des Verdampfers betrachtet und genutzt wird. Somit werden eine zusätzliche oder alternative Funktion zur Sicherstellung einer effektiven Entfeuchtungswirkung und zugleich eine sinnvolle Begrenzung eines Betriebsbereichs oder Betriebsdauer der Wärmequelle zur Verfügung gestellt, die zu einem energieeffizienten Betrieb der Entfeuchtungsvorrichtung oder des Verfahrens beiträgt.

Denn gemäß diesem Aspekt der Erfindung, kann ebenso vorgesehen sein, dass der Konditionierungsluftstrom während der temperaturbezogenen Vorkonditionierung nicht auf eine bestimmte Temperatur oberhalb des Taupunkts erwärmt wird, sondern eine so geringe Wärmeleistung wie nötig eingebracht wird, ohne oder bis das Phänomen der Vereisung des Verdampfers anhand eines erfassten Anstiegs der Leistungsaufnahme des Kompressors des Kältemittelkreislaufs erkannt wird. In einer einfachsten Ausgestaltung wird nur dann eine Wärmeleistung der Wärmequelle eingebracht, wenn der genannte Leistungsanstieg am Kompressor erfasst wird. In einer alternativen Ausgestaltung sind wenigstens zwei Wärmeleistungen ansteuerbar, wobei eine geringere Wärmeleistung der Wärmequelle bei geringerer Leistungsaufnahme des Kompressors eingebracht wird, und eine höhere Wärmeleistung der Wärmequelle bei höherer Leistungsaufnahme des Kompressors eingebracht wird. Die einzelenen Leistungsstufen der Wärmequelle und des Kompressors können durch gegenseitig zugeordnete Schwellenwerte unterteilt sein.

Gemäß einem vorteilhaften Aspekt der Erfindung kann die Entfeuchtungsvorrichtung einen Zeitgeber zum Vorgeben einer fortlaufenden Zeit aufweisen, wobei die Kontrolleinheit dazu eingerichtet ist, den Strömungserzeuger in Abhängigkeit eines vorbestimmten Zeitpunktes und/oder einer vorbestimmten Zeitdauer in Übereinstimmung mit der vorgegebenen Zeit des Zeitgebers zu kontrollieren. Sowohl für die Entfeuchtungsvorrichtung als auch für das Verfahren kann in diesem Zusammenhang eine zeitliche Steuerung von Betriebszeitpunkten oder Betriebsdauern vorgesehen sein. Zum einen kann ein Startzeitpunkt des Betriebs auf eine vorbestimmte Tageszeit, wie beispielsweise eine Mittagszeit, gelegt werden, in der davon auszugehen ist, dass die Raumtemperatur höher liegt als zu einer Nachtzeit. Beispielsweise kann nachts eine Raumtemperatur von 17 Grad und mittags eine Raumtemperatur von 19 Grad vorliegen. In diesem Fall kann der Energiebedarf für die Vortemperierung vor der Kondensationstrocknung geringer ausfallen, das heißt die Entfeuchtung läuft energieeffizienter ab. Zudem kann als eine besonders einfache Art der Steuerung unter Berücksichtigung von Erfahrungswerten im Zusammenhang mit einem vorgegebenen Raumvolumen und einem bekannten geförderten Volumenstrom durch die Entfeuchtungsvorrichtung eine vorbestimmte Betriebsdauer vorgesehen sein, diese kann alternativ oder zusätzlich zu Betriebsbedingungen, wie der erfassten Temperatur oder erfassten Luftfeuchtigkeit als Bedingung zur Beendigung einer Betriebsphase angewendet werden.

Gemäß einem vorteilhaften Aspekt der Erfindung kann die Entfeuchtungsvorrichtung eine Kommunikationsschnittstelle, vorzugsweise eine drahtlose Kommunikationsschnittstelle aufweisen, die dazu eingerichtet ist, Betriebssignale an eine externe Empfangseinheit auszusenden, wobei die Betriebssignale Daten zur Identifikation eines aktiven oder inaktiven Betriebszustands der Entfeuchtungsvorrichtung, Daten zur erfassten Luftfeuchtigkeit, Daten zur erfassten Raumtemperatur und/oder Daten zu einer Leistungsaufnahme des Kompressors umfassen. Durch diese Komponente wird grundsätzlich die Weitergabe von Betriebsparametern an einen Nutzer oder eine sonstige Einrichtung zur Überwachung des Betriebs ermöglicht.

Gemäß einem vorteilhaften Aspekt der Erfindung kann die Entfeuchtungsvorrichtung einen Filterabschnitt mit einem Filterelement zum Herausfiltern von festen oder fluiden Bestandteilen aus dem durch die Entfeuchtungsvorrichtung geleiteten Konditionierungsluftstroms aufweisen. Durch diese Komponente oder einen entsprechenden Verfahrensschritt zur Filterung kann zugleich eine Luftreinigung zur Verbesserung der Luftqualität erfolgen.

Gemäß einem vorteilhaften Aspekt der Erfindung kann die Entfeuchtungsvorrichtung einen Bestrahlungsabschnitt mit einer UV-Strahlungsquelle zum Sterilisieren von organischen Bestandteilen in dem durch die Entfeuchtungsvorrichtung geleiteten Konditionierungsluftstrom aufweisen. Durch diese Komponente oder einen entsprechenden Verfahrensschritt zur Bestrahlung kann ebenfalls eine alternative oder zusätzliche Luftreinigung zur Abtötung von Keimen und Bakterien oder Sporen, die eine Voraussetzung zur Schimmelbildung darstellen, sowie zur Verbesserung der Luftqualität erfolgen.

Gemäß einem vorteilhaften Aspekt der Erfindung kann ein Entfeuchtungssystem zur feuchtigkeitsbezogenen Konditionierung eines Raumes vorgesehen sein, das die erfindungsgemäße Entfeuchtungsvorrichtung umfasst. Dazu umfasst das Entfeuchtungssystem ferner wenigstens einen luftführenden Ansaugkanal, der mit einem Kanalende zu einem Raumvolumen des zu konditionierenden Raumes und mit dem anderen Kanalende zu dem wenigstens einen Einlassabschnitt der Entfeuchtungsvorrichtung strömungsverbunden angeordnet ist; und wenigstens einen luftführenden Rückführkanal, der mit einem Kanalende zu dem wenigstens einen Auslassabschnitt der Entfeuchtungsvorrichtung und mit dem anderen Kanalende zu dem Raumvolumen des zu konditionierenden Raumes strömungsverbunden angeordnet ist. Durch die genannte Anordnung von Systemkomponenten kann die Raumluft kontinuierlich der Entfeuchtungsvorrichtung zugeführt, mittels Kondensationstrocknung entfeuchtet werden, gegebenenfalls durch weitere Reinigungskomponenten beziehungsweise - schritte behandelt werden, und anschließend dem Raum wieder zugeführt werden, wonach eine Luftfeuchtigkeit im Raumvolumen abnimmt.

Gemäß einem vorteilhaften Aspekt der Erfindung kann das Entfeuchtungssystem die Entfeuchtungsvorrichtung mit der Kommunikationsschnittstelle aufweisen sowie eine Datenverarbeitungsvorrichtung zur Bereitstellung von Betriebsdaten zu der Entfeuchtungsvorrichtung, mit einer Empfangseinheit, die dazu eingerichtet ist, die von der Kommunikationsschnittstelle ausgesendeten Betriebssignale zu empfangen. Durch diese, zu der Entfeuchtungsvorrichtung externen, Systemkomponente des Entfeuchtungssystems kann eine Überwachung, Analyse oder sonstige Aufbereitung von Betriebsdaten zu dem Betrieb der Entfeuchtungsvorrichtung für den Nutzer bereitgestellt werden.

Gemäß einem vorteilhaften Aspekt der Erfindung kann die Datenverarbeitungsvorrichtung dazu eingerichtet sein, eine für einen Nutzer bestimmte Warnungsmeldung basierend auf den Betriebsdaten zu erstellen, insbesondere in Abhängigkeit von: einer Überschreitung eines vorbestimmten Wertes einer Zeitdauer des inaktiven Betriebszustands und/oder einer Überschreitung eines vorbestimmten Schwellenwertes einer Zeitdauer, in welcher die erfasste Luftfeuchtigkeit einen vorbestimmten Schwellenwert überschreitet. Durch diese kausale Verbindung von Betriebsdaten kann der Nutzer über Unregelmäßigkeiten im Entfeuchtungsbetrieb in Kenntnis gesetzt werden, das heißt insbesondere über eine Fehlfunktion oder ein fehlendes Starten der Entfeuchtungsvorrichtung sowie einen aus sonstigen Gründen verursachten zu hohen Feuchtigkeitsgehalt in dem Raum, der eine Schimmelbildung verursachen kann. Infolgedesssen kann der Nutzer Entscheidungen zu Maßnahmen vor Ort treffen.

Gemäß einem vorteilhaften Aspekt der Erfindung kann mittels der erfindungsgemäßen Entfeuchtungsvorrichtung ein Verfahren zur feuchtigkeitsbezogenen Konditionierung eines Raumes durchgeführt werden. Dabei erfolgen die Verfahrensschritte:
- Einleiten von Raumluft aus dem zu konditionierenden Raum in die Entfeuchtungsvorrichtung;
- Kondensationstrocknen eines aus der eingeleiteten Raumluft gebildeten Konditionierungsluftstroms in der Entfeuchtungsvorrichtung; und
- Zurückführen des entfeuchteten Konditionierungsluftstroms in den zu konditionierenden Raum; wobei vor dem Schritt des Kondensationstrocknens ein Schritt erfolgt zum:
- zumindest zeitweisen Temperieren des Konditionierungsluftstroms mit einer Wärmequelle.

Somit ist der Erfindungsgedanke unabhängig von näheren Details der erfindungsgemäßen Entfeuchtungsvorrichtung ebenso auf eine entsprechende Verfahrenstechnik übertragbar, wobei insbesondere Merkmale und technische Details von Komponenten der Entfeuchtungsvorrichtungen, wie Sensoren der Kontrolleinheit, den Komponenten zur Kondensationstrocknung und den Komponenten zur Luftreinigung nach Definition der vorliegenden Offenbarung in gleicher Weise auf Verfahrensschritte des Verfahrens zur feuchtigkeitsbezogenen Konditionierung eines Raumes übertragbar sind.

Weitere Vorteile, Merkmale und Einzelheiten der Erfindung ergeben sich aus der nachfolgenden Beschreibung, in der unter Bezugnahme auf die Zeichnung ein Ausführungsbeispiel im Einzelnen beschrieben ist. Es zeigen schematisch:
- Fig. 1: ein schematisches Blockschaltbild von Vorrichtungsabschnitten und deren Komponenten der Entfeuchtungsvorrichtung gemäß einer Ausführungsform der Erfindung;
- Fig. 2: ein Anwendungsbeispiel zur Entfeuchtung eines Raumes durch die Entfeuchtungsvorrichtung, bei dem diese innerhalb des Raumes positioniert ist; und
- Fig. 3: ein Entfeuchtungssystem mit der Entfeuchtungsvorrichtung zur Entfeuchtung eines Raumes, wobei die Entfeuchtungsvorrichtung außerhalb des Raumes positioniert ist.

Figur 1 zeigt einen schematischen Aufbau der Entfeuchtungsvorrichtung 10, die in einer Strömungsrichtung S mehrere hintereinander gelagerte Vorrichtungsabschnitte mit jeweiligen funktionalen Komponenten umfasst. Der Konditionierungsluftstrom tritt über den Einlassabschnitt 20 in die Entfeuchtungsvorrichtung 10 ein. Hierzu weist der Einlassabschnitt 20 beispielsweise einen Flansch oder eine ähnliche Verbindung zwischen einem Kanal, wie insbesondere einer Rohrleitung und einem Gehäuse 11 der Entfeuchtungsvorrichtung 10 auf. Das Gehäuse 11 nimmt alle Vorrichtungsabschnitte in einer luftführenden Form auf, sodass die einzelnen Vorrichtungsabschnitte in Verbindung mit dem Gehäuse 11 auch als luftführende Vorrichtungsabschnitte bezeichnet werden können. Strömungsabwärts von dem Einlassabschnitt 20 befindet sich ein Filterabschnitt 30, in dem ein Filterelement 33 angeordnet ist, das von dem Konditionierungsluftstrom durchströmt wird. Das Filterelement 33 ist beispielsweise ein Luftfilter mit einem Filtervlies, zur Herausfilterung von Partikeln wie Pollen und so weiter. Strömungsabwärts von dem Filterabschnitt 30 ist ein Temperierungsabschnitt 40 angeordnet. Der Temperierungsabschnitt 40 umfasst eine Wärmequelle 44, die von dem Konditionierungsluftstrom durchströmt wird. Zu diesem Zweck kann die Wärmequelle 44 einen zusätzlichen Luftwärmetauscher aufweisen, der einen thermischen Kontakt zwischen der Wärmequelle 44, wie beispielsweise einem PTC-Element oder einer stromdurchflossenenHeizwendel sowie dem passierenden Konditionierungsluftstrom herstellt. Mittels des Wärmeeintrags der Wärmequelle 44 wird der Konditionierungsluftstrom vorzugsweise auf eine höhere Temperatur als der Taupunkt erwärmt, das heißt beispielsweise auf eine Temperatur von mehr als 16 Grad Celsius. Beispielsweise wird der Konditionierungsluftstrom durch die Wärmequelle 44 des Temperierungsabschnitts 40 auf eine Temperatur zwischen 16 und 24 Grad vorkonditioniert. Anderenfalls kann eine Aktivierung der Wärmequelle des Temperierungsabschnitts 40 beziehungsweise eine Vortemperierung des Konditionierungsluftstroms entfallen, wenn die zugeführte Raumluft bereits eine Temperatur von mehr als 16 of mehr als 20 Grad aufweist.

Als nächstes durchströmt der Konditionierungsluftstrom einen Entfeuchtungsabschnitt 50, der strömungsabwärts von dem Temperierungsabschnitt 40 angeordnet ist. Der Entfeuchtungsabschnitt 50 umfasst einen Kältemittelkreislauf 55. Der Kältemittelkreislauf 55 umfasst im Sinne einer Kompressionskältemaschine einen Verdampferabschnitt 51, einen Kompressor 52, einen Expansionsabschnitt 53 und einen Kondensatorabschnitt 54. Der Kompressor 52 verdichtet das Kältemittel in dem Kältemittelkreislauf 55, welches zu dem Kondensatorabschnitt 54 strömt. In dem Kondensatorabschnitt 54 gibt das Kältemittel Wärme nach außen ab und verflüssigt sich. Von dem Kondensator aus strömt das verflüssigte Kältemittel durch den Expansionsabschnitt 53, wie beispielsweise eine Düse, wobei sich das Kältemittel aufgrund des Druckabfalls entspannt. Das entspannte Kältemittel strömt danach zu dem Verdampferabschnitt 51, indem das entspannte Kältemittel in die Gasphase übergeht und verdampft. Während des Verdampfens des entspannten Kältemittels nimmt dieses Wärme von außen auf. Anschließend wird das gasförmige Kältemittel wieder von dem Kompressor 52 angesaugt und verdichtet. Somit entsteht ein bekannter thermodynamischer Kreisprozess. Alle genannten Komponenten des Kältemittelkreislaufs 55 sind innerhalb des luftführenden Entfeuchtungsabschnitts 50 angeordnet und werden von dem Konditionierungsluftstrom umströmt. Das heißt insbesondere, dass sowohl der Verdampferabschnitt 51 als auch der Kondensatorabschnitt 54 von demselben Konditionierungsluftstrom in dieser Reihenfolge nacheinander umströmt werden. Zur Verbesserung eines thermischen Austauschs zwischen den Komponenten des Kältemittelkreislaufs 55 und dem Konditionierungsluftstrom umfassen der Verdampferabschnitt 51 und der Kondensatorabschnitt 54 jeweils einen Luftwärmetauscher, der jeweils einen thermischen Kontakt zwischen dem wärmeaufnehmenden Kältemittel, das heißt dem kühlenden Kältemittel in dem Verdampferabschnitt 51 und dem passierenden Konditionierungsluftstrom herstellt, als auch einen Luftwärmetauscher, der einen thermischen Kontakt zwischen dem wärmeabgebenden Kältemittel in dem Kondensatorabschnitt 54 und dem passierenden Konditionierungsluftstrom herstellen.

Mit Blick auf den Konditionierungsluftstrom durchströmt dieser nun zunächst den Luftwärmetauscher des Verdampferabschnitts 51, wobei die Temperatur des Konditionierungsluftstroms, die zuvor mit oder ohne Vortemperierung über dem Taupunkt von etwa 15 oder 16 Grad Celsius liegt, durch den Verdampferabschnitt 51 auf eine Temperatur unterhalb des Taupunkts abgekühlt wird. Dabei kondensiert die in dem Konditionierungsluftstrom enthaltene Luftfeuchtigkeit in Form von Tröpfchen aus, die sich an Flächen des Verdampferabschnitts 51 beziehungsweise dessen Luftwärmetauscher niederschlagen. Im verfahrenstechnischen Sinne erfolgt dabei eine Kondensationstrocknung, bei der nach einer raschen Abkühlung einer feuchten Luft auf eine Temperatur unterhalb des Taupunkts, die Luftfeuchtigkeit von der Gasphase in die Flüssigphase übertritt, wonach die flüssige Phase aus der Gasphase abgeschieden und abgeführt wird. Das an dem Wärmelufttauscher des Verdampferabschnitts 51 kondensierte Wasser tropft als Kondensat an dem Verdampferabschnitt 51 herab und wird in einem Reservoir des Gehäuses 11 gesammelt und über einen Kondensatablauf 12 aus der Entfeuchtungsvorrichtung 10 abgeführt. Im einfachsten Fall kann ein entsprechend einer Betriebsdauer ausreichend großer Behälter unterhalb des Kondensatablaufs 12 der Entfeuchtungsvorrichtung 10 platziert werden.

Nach der Kondensationstrocknung an dem Verdampferabschnitt 51 strömt der Konditionierungsluftstrom an dem Kompressor 52 vorbei und durchströmt den Luftwärmetauscher des Kondensatorabschnitts 54. Dabei kühlt der abgekühlte Konditionierungsluftstrom den Kompressor 52 und den Kondensatorabschnitt 54, mit anderen Worten nimmt er Abwärme der beiden Komponenten auf, womit die Temperatur des Konditionierungsluftstroms gegen Ende des Entfeuchtungsabschnitts 50 wieder ansteigt. In der Praxis hat sich gezeigt, dass eine Temperatur des Konditionierungsluftstroms nach einem Durchlaufen der gesamten Entfeuchtungsvorrichtung 10 lediglich unwesentlich, das heißt gegebenenfalls um 1 oder 2 Grad Celsius höher liegt als vor Eintritt in die Entfeuchtungsvorrichtung 10. Abweichend von der rein schematischen Darstellung der Figur 1 kann der Kompressor 52 zentral in einem durch das Gehäuse 11 vorgegebenen Strömungskanal angeordnet sein, insbesondere kann eine Rotationsachse des Kompressors 52 im Sinne einer drehenden Maschine auf einer Mittelachse des Gehäuses 11 in Strömungsrichtung angeordnet sein.

Nach dem Entfeuchtungsabschnitt 50 durchströmt der Konditionierungsluftstrom einen Förderabschnitt 60, der strömungsabwärts von dem Entfeuchtungsabschnitt 50 angeordnet ist. Der Förderabschnitt 60 umfasst einen Strömungserzeuger 66, der beispielsweise als ein Ventilator beziehungsweise ein Gebläse mit einem oder mehreren Achsen und Flügelrädern im Sinne einer Strömungsmaschine ausgebildet sein kann. Der Strömungserzeuger 66 verursacht einen Förderstrom, der für eine Zufuhr, ein Durchströmen und eine Rückführung von Raumluft in Form des Konditionierungsluftstroms durch die Entfeuchtungsvorrichtung 10 führt. Mit anderen Worten bewirkt der Strömungserzeuger 66 einen Unterdruckbereich in allen Vorrichtungsabschnitten strömungsaufwärts des Förderabschnitts 60 und einen Überdruckbereich in Vorrichtungsabschnitten strömungsabwärts von dem Förderabschnitt 60. Eine Förderleistung und ein entsprechender Förderstrom des Strömungserzeugers 66 können im Betrieb auf einen optimierten Betriebspunkt kontinuierlich eingestellt sein, der sich aus einem Strömungswiderstand oder Strömungsdesign der Entfeuchtungsvorrichtung 10 ergibt. Alternativ können eine Förderleistung und ein entsprechender Förderstrom des Strömungserzeugers 66 von einer Kontrolleinheit 90 in Abhängigkeit später diskutierter Betriebsparameter variiert werden.

Nach dem Förderabschnitt 60 durchströmt der Konditionierungsluftstrom einen Bestrahlungsabschnitt 70 der strömungsabwärts von dem Förderabschnitt 60 angeordnet ist. Der Bestrahlungsabschnitt 70 umfasst eine UV-Strahlungsquelle 77, wie beispielsweise eine Leuchtstoffröhre, die eine sterilisierende Wirkung auf gegebenenfalls enthaltene organische Bestandteile in dem Konditionierungsluftstrom erzielt. Anschließend strömt der durch die UV-Strahlungsquelle 77 sterilisierte Konditionierungsluftstrom über einen Auslassabschnitt 80 heraus und verlässt somit die Entfeuchtungsvorrichtung 10. Im dargestellten Fall umfasst der Auslassabschnitt 80 zwei Auslassöffnungen in entgegengesetzten Richtungen, was zu einer besseren Verteilung der entfeuchteten Luft in dem zu konditionierenden Raum R beiträgt. Ebenso wie der Einlassabschnitt 20 kann auch der Auslassabschnitt 80 flanschartige Anschlüsse zur Anbindung von Kanälen, wie insbesondere Rohrleitungen oder Ähnliches, bereitstellen.

Darüber hinaus verfügt die Entfeuchtungsvorrichtung 10 über eine Kontrolleinheit 90, die eine Steuerung und Regelung der Komponenten, also ein Ein- und Ausschalten oder eine variable Leistungsaufnahme von Komponenten, wie der Wärmequelle 44, dem Kompressor 52, dem Strömungserzeuger 66 und gegebenenfalls der UV-Strahlungsquelle 77, durchführt. Hierzu ist die Kontrolleinheit 90 mit den genannten Komponenten zumindest über Signalleitungen verbunden, Anderenfalls ist die Kontrolleinheit 90 mit Transistoren signalverbunden, die eine jeweilige Leistungszufuhr zu den genannten Komponenten schalten.

Darüber hinaus ist die Kontrolleinheit 90 mit einem Temperatursensor 91 und mit einem Feuchtigkeitssensor 92 der Entfeuchtungsvorrichtung 10 signaltechnisch verbunden. Der Temperatursensor 91 und der Feuchtigkeitssensor 92 können an einer beliebigen Stelle an oder in der Entfeuchtungsvorrichtung 10, in einem später diskutierten Entfeuchtungssystem 100 oder in dem zu konditionierenden Raum R angeordnet sein, um eine Raumtemperatur und eine Luftfeuchtigkeit der Raumluft zu erfassen. Darüber hinaus verfügt die Kontrolleinheit 90 in der dargestellten Ausführungsform über einen Zeitgeber 94, der die Funktionen eines bekannten Timers einnimmt. So kann der Zeitgeber eine fortlaufende Uhrzeit vorgeben und im Zusammenhang mit vorbestimmten Zeitpunkten oder Zeitdauern Anfangs- oder Endbedingungen für den Betrieb der Entfeuchtungsvorrichtung 10 vorgegeben. Ebenso verfügt die Kontrolleinheit 90 über eine Kommunikationsschnittstelle 95, die vorzugsweise eine drahtlose Kommunikationsschnittstelle 95 ist, wie beispielsweise ein Wifi-Modul oder eine Bluetooth-Modul. Die Kommunikationsschnittstelle 95 dient dazu, erfasste Messwerte der Sensoren über den Zustand des Raumes R sowie Betriebszustände der Entfeuchtungsvorrichtung 10 für eine Betriebsüberwachung oder sonstige Datenverarbeitung verfügbar zu stellen.

Zudem verfügt die Entfeuchtungsvorrichtung 10 über einen Leistungssensor 93, der eine Leistungsaufnahme des Kompressors 52 in dem Kältemittelkreislauf 55 erfasst. Die erfassten Werte des Leistungssensors 53, insbesondere im Falle eines erprobten Leistungsanstiegs, werden als Indikator für einen abnehmenden thermodynamischen Wirkungsgrad des Kältemittelkreislaufs in Folge einer bevorstehenden oder eingetretenen Vereisung des Verdampferabschnitts 51 für eine steuerungstechnische Reaktion der Kontrolleinheit 90 bereitgestellt.

Figur 2 zeigt eine Anwendung der Entfeuchtungsvorrichtung 10, bei der diese innerhalb des zu konditionierenden Raumes R positioniert ist. Bei dieser einfachsten Art und Weise der Anwendung, wird die Raumluft in die Entfeuchtungsvorrichtung 10 eingesaugt und nach der Kondensationstrocknung sowie einer weiteren reinigenden Behandlung direkt aus der Entfeuchtungsvorrichtung 10 wieder in den Raum R zurückgeführt. Bei dieser beispielgebenden Ausführungsform sind der Temperatursensor 91 und der Feuchtigkeitssensor 92 im Bereich des Einlassabschnittes 20, beziehungsweise zu Beginn des Konditionierungsluftstroms an der Entfeuchtungsvorrichtung 10 angeordnet. Weitere, nicht näher dargestellte Details, wie die einzelnen Vorrichtungsabschnitte und deren funktionale Komponenten entsprechen der Ausführungsform, die in Figur 1 detailliert dargestellt und beschrieben ist.

Figur 3 zeigt eine Ausführungsform eines Entfeuchtungssystems 100, bei dem ein zu konditionierender Raum R durch die Kondensationstrocknung der Entfeuchtungsvorrichtung 10 beziehungsweise ein entsprechendes Verfahren mit Vortemperierung und Kondensationstrocknung entfeuchtet wird. Hierzu sind zwischen dem Raum R und der Entfeuchtungsvorrichtung 10 ein Ansaugkanal 101 und zwei Rückführungskanäle 102 angeordnet. Der Ansaugkanal 101 ist an einem vorzugsweise oberen Punkt des Raumes R verbunden, um warme, feuchte Luft anzusaugen und über den Einlassabschnitt 20 in der Entfeuchtungsvorrichtung 10 zuzuführen. Die Rückführungskanäle 102 sind mit vorzugsweise weiter unten und möglichst weit beabstandeten Punkten in dem Raum R verbunden, um die über den Auslassabschnitt 80 abgeführte, getrocknete Luft des Konditionierungsluftstroms zur Entfeuchtung des Raumes R wieder zuzuführen. Der Temperatursensor 91 und der Feuchtigkeitssensor 92 sind innerhalb des Raumes R angeordnet und stehen mit der Kontrolleinheit 90 in einer signaltechnischen Verbindung, die schnurlos oder verdrahtet erfolgt und vorzugsweise eine Leistungszufuhr zu der Entfeuchtungsvorrichtung mitumfasst.

Dazu umfasst das Entfeuchtungssystem 100 eine Datenverarbeitungsvorrichtung 110 mit einem Speicher. Die Datenverarbeitungsvorrichtung 110 kann, beispielsweise als ein externer Server, in einem Cloud-Netzwerk oder dergleichen bereitgestellt sein. Die Betriebssignale, die von der Kommunikationsschnittstelle 95 der Entfeuchtungsvorrichtung 10 ausgesendet werden, werden beispielsweise über einen Router und ein Internetprotokoll an die Datenverarbeitungsvorrichtung 110 weitergeleitet und dort abgespeichert. Die abgespeicherten Betriebsdaten können über ein Endgerät, wie beispielsweise einen Computer oder ein Smartphone durch einen Nutzer abgerufen werden. Darüber hinaus kann die Datenverarbeitungsvorrichtung Softwaremodule bereitstellen, die eine Datenaufbereitung zur Überwachung des Betriebs oder bestimmter Betriebsfunktionen der Entfeuchtungsvorrichtung 10 dienen. Insbesondere können ein zeitlicher Verlauf der erfassten Raumtemperatur, der erfassten Luftfeuchtigkeit, eines Einschaltens oder Ausschaltens der gesamten Entfeuchtungsvorrichtung 10 oder einzelner Komponenten, wie der Wärmequelle 44, des Kompressors 52, des Strömungserzeugers 66 oder der UV-Strahlungsquelle 77 aufgezeichnet werden. Ebenso können Leistungsdaten, wie ein Strom, eine Spannung oder eine Leistung der gesamten Entfeuchtungsvorrichtung 10 oder der einzelnen genannten Komponenten über einen zeitlichen Verlauf nachvollzogen werden. Darüber hinaus kann die Datenverarbeitungsvorrichtung 110 eine Nutzerwarnung ausgeben, wenn die Entfeuchtungsvorrichtung 10 über einen vorbestimmten Zeitraum inaktiv bleibt, das heißt, eine Fehlfunktion aufweist, oder wenn die erfasste Luftfeuchtigkeit aus sonstigen Gründen über einen vorbestimmten Zeitraum über einem vorbestimmten kritischen Schwellenwert der Luftfeuchtigkeit verbleibt.

Die Kontrolleinheit 90 kontrolliert, das heißt steuert und regelt, insbesondere die Komponenten der Wärmequelle 44 und des Strömungserzeugers 66 unabhängig voneinander. In einem Ausführungsbeispiel wird ein Ein- und Ausschalten des Strömungserzeugers 66 in Abhängigkeit eines aktiven Temperaturbereichs zwischen 0 Grad Celsius und 24 Grad Celsius gesteuert.

In einem anderen Ausführungsbeispiel wird das Ein- und Ausschalten oder eine Intensität beziehungsweise Leistungszufuhr und Förderleistung des Strömungserzeugers 66 in Abhängigkeit eines aktiven Feuchtigkeitsbereich von beispielsweise 60% bis 70% Luftfeuchtigkeit, vorzugsweise bei späteren Wiederholungen in einem Bereich zwischen 64% und 66% Luftfeuchtigkeit gesteuert.

In einem Ausführungsbeispiel kann die zuvor genannte temperaturgeführte Steuerung die feuchtigkeitsgeführte Steuerung übersteuern. In einem weiteren Ausführungsbeispiel kann die feuchtigkeitsgeführte Steuerung die temperaturgeführte Steuerung übersteuern.

In einem weiteren Ausführungsbeispiel steuert die Kontrolleinheit 90 ein Ein- und Ausschalten oder eine Leistungszufuhr und enen entsprechenden Wärmeeintrag der Wärmequelle 44 in Abhängigkeit eines aktiven Bereichs der Raumtemperatur zwischen 0 Grad und 24 Grad Celsius, vorzugsweise kontinuierlich mit Teillast oder intermittierend lediglich in dem Maße, dass eine Vorkonditionierungstemperatur des Konditionierungsluftstroms oberhalb des Taupunkts von etwa 16 Grad Celsius vor dem Eintritt in den Entfeuchtungsabschnitt 50 erzielt wird. Hierzu kann beispielsweise ein weiterer, nicht dargestellter Temperatursensor zwischen dem Temperierungsabschnitt 40 und dem Entfeuchtungsabschnitt 50 angeordnet sein, der mit der Kontrolleinheit 90 signalverbunden ist.

In einem weiteren Ausführungsbeispiel kann ein Ein- und Ausschalten oder eine Leistungszufuhr und entsprechender Wärmeeintrag der Wärmequelle 44 in Abhängigkeit eines aktiven Feuchtigkeitsbereichs von 65% bis 75% Luftfeuchtigkeit gesteuert werden.

In einem Ausführungsbeispiel kann die temperaturgeführte Steuerung der Wärmequelle 44 die feuchtigkeitsgeführte Steuerung derselben übersteuern. In einem anderen Ausführungsbeispiel kann die feuchtigkeitsgeführte Steuerung der Wärmequelle 44 die temperaturgeführte Steuerung derselben übersteuern.

In einem zusätzlichen Ausführungsbeispiel kann die Leistungszufuhr oder der Wärmeeintrag der Wärmequelle 44 in Abhängigkeit eines Anstiegs, das heißt insbesondere in Abhängigkeit einer zeitlichen positiven Veränderung oder eine Überschreitung und späteren Unterschreitung eines absoluten Schwellenwertes, der Leistungsaufnahme oder zugeführten Leistung des Kompressors 52 des Kältemittelkreislaufs 44 gesteuert werden. Mit anderen Worten wird zunächst ausschließlich der Strömungserzeuger 66 betrieben, wonach die Wärmequelle 44 lediglich zeitweise betrieben wird, während eine erforderliche Leistung des Kompressors 52 oberhalb eines Schwellenwertes liegt.

In diesem Zusammenhang kann in einem Ausführungsbeispiel die kompressorleistungsgeführte Steuerung der Wärmequelle 44 die temperaturgeführte oder feuchtigkeitsgeführte Steuerung der Wärmequelle 44 übersteuern. In einem anderen Ausführungsbeispiel können die temperaturgeführte Steuerung oder die feuchtigkeitsgeführte Steuerung der Wärmequelle 44 die kompressorleistungsgeführte Steuerung der Wärmequelle 44 übersteuern.

Das Entfeuchtungssystem 100 ist eine sogenannte loT (Internet of Things)-Lösung, die einen externen Zugriff auf Betriebsdaten einer Vielzahl von Entfeuchtungsvorrichtungen 10 an verschiedenen Orten ermöglicht. Dabei kann die Datenverarbeitungsvorrichtung 110 beispielsweise ebenso ein Softwaremodul für eine Instandhaltungsvorhersage umfassen. Die Instandhaltungsvorhersage kann eine Abschätzung zur Ausleerung eines Kondensatsammelbehälters unterhalb der Entfeuchtungsvorrichtung umfassen, die eine Schätzung des angesammelten Kondensats basierend auf den Betriebsparametern der Raumtemperatur, der Luftfeuchtigkeit und des insgesamt behandelten Volumenstroms oder der Betriebsdauer ermittelt. Zudem kann die Datenverarbeitungsvorrichtung 110 zu sämtlichen erfassten Betriebsdaten in periodischen Zeitschritten, wie beispielsweise jede Minute, in einem zeitlichen Verlauf abspeichern und darstellen.

Die erfindungsgemäße Technik der Entfeuchtungsvorrichtung 10 oder des Entfeuchtungssystems 100 kann in beliebigen Objekten wie Gebäuden, insbesondere Ferienhäusern oder Ferienwohnungen, eingesetzt werden, die einem Leerstand unterliegen. Aufgrund des kompakten Designs der Entfeuchtungsvorrichtung 10, die sämtliche Komponenten eines Gehäuses vereint, besteht eine besonders vorteilhafte Anwendung im Einsatz zur Schimmelvermeidung in Ferienunterkünften, wie beispielsweise Mobile Homes, sogenannten Glamping- beziehungsweise Komfortzelten, die über eine touristische Saison hinaus stehen bleiben, ebenso für Wohnwagen beziehungsweise Caravans, Wohnmobile oder eine Konservierung anderer Fahrzeuge, wie beispielsweise Oldtimer, bis hin zu nautischen Anwendungen, das heißt ankernden oder trockenstehenden Booten mti einer Kajüte oder sonstige Innenräume auf größeren Schiffen.

Die voranstehenden Erläuterungen der Ausführungsformen beschreiben die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen.

### Bezugszeichenliste

- 10: Entfeuchtungsvorrichtung
- 11: Gehäuse
- 12: Kondensatablauf
- 20: Einlassabschnitt
- 30: Filterabschnitt
- 33: Filterelement
- 40: Temperierungsabschnitt
- 44: Wärmequelle
- 50: Entfeuchtungsabschnitt
- 51: Verdampferabschnitt
- 52: Kompressor
- 53: Expansionsabschnitt
- 54: Kondensatorabschnitt
- 55: Kältemittelkreislauf
- 60: Förderabschnitt
- 66: Strömungserzeuger
- 70: Bestrahlungsabschnitt
- 77: UV-Strahlungsquelle
- 80: Auslassabschnitt
- 90: Kontrolleinheit
- 91: Temperatursensor
- 92: Feuchtigkeitssensor
- 93: Leistungssensor
- 94: Zeitgeber
- 95: Kommunikationsschnittstelle
- 100: Entfeuchtungssystem
- 101: Ansaugkanal
- 102: Rückführkanal
- 110: Datenverarbeitungsvorrichtung

- R: Raum
- S: Strömungsrichtung

## Patentansprüche

1. Entfeuchtungsvorrichtung (10) zur feuchtigkeitsbezogenen Konditionierung eines Raumes (R), aufweisend die folgenden luftführenden Vorrichtungsabschnitte:
wenigstens einen Einlassabschnitt (20) zum Einleiten eines durch die Entfeuchtungsvorrichtung (10) zu leitenden Konditionierungsluftstroms;
einen Entfeuchtungsabschnitt (50) mit einem Kältemittelkreislauf (55), umfassend:
einen Kompressor (52) zum Verdichten des Kältemittels,
einen Expansionsabschnitt (53) zum Entspannen des Kältemittels,
einen Verdampferabschnitt (51) zum Verdampfen des entspannten Kältemittels, mit einem Luftwärmetauscher, der zum thermischen Austausch zwischen dem verdampfenden Kältemittel in dem Kältemittelkreislauf (55) und dem den Entfeuchtungsabschnitt (50) passierenden Konditionierungsluftstrom eingerichtet ist, für eine Kondensationstrocknung des Konditionierungsluftstrom,
einen Kondensatorabschnitt (54) zum Kondensieren des verdichteten Kältemittels, mit einem Luftwärmetauscher, der zum thermischen Austausch zwischen dem kondensierenden Kältemittel in dem Kältemittelkreislauf (55) und dem den Entfeuchtungsabschnitt (50) passierenden Konditionierungsluftstrom eingerichtet ist, für eine Kühlung des Kondensatorabschnitts (54);
einen Förderabschnitt (60) mit einem Strömungserzeuger (66) zum Fördern des Konditionierungsluftstroms in einer Strömungsrichtung (S) durch die Entfeuchtungsvorrichtung (10); und
wenigstens einen Auslassabschnitt (80) um Ausleiten des Konditionierungsluftstroms aus der Entfeuchtungsvorrichtung (10);
**dadurch gekennzeichnet, dass**
die Entfeuchtungsvorrichtung (10) einen Temperierungsabschnitt (40) mit einer Wärmequelle (44) zum Erwärmen des Konditionierungsluftstroms umfasst, der in Strömungsrichtung (S) vor dem Kältemittelkreislauf (55) des Entfeuchtungsabschnitts (50) angeordnet ist.

2. Entfeuchtungsvorrichtung (10) nach Anspruch 1, aufweisend eine Kontrolleinheit (90), die dazu eingerichtet ist, eine Strömungserzeugerleistung des Strömungserzeugers (66) und eine Wärmeleistung der Wärmequelle (44) unabhängig voneinander zu kontrollieren.

3. Entfeuchtungsvorrichtung (10) nach Anspruch 2, aufweisend einen Temperatursensor (91), der zum Erfassen einer Raumtemperatur in dem Raum (R) angeordnet ist, wobei
die Kontrolleinheit (90) dazu eingerichtet ist, den Strömungserzeuger (66) und/oder die Wärmequelle (44) in Abhängigkeit der erfassten Raumtemperatur, insbesondere in Abhängigkeit einer Überschreitung oder Unterschreitung wenigstens eines vorbestimmten Schwellenwertes der erfassten Raumtemperatur, zu kontrollieren.

4. Entfeuchtungsvorrichtung (10) nach Anspruch 2 oder 3, aufweisend einen Feuchtigkeitssensor (92), der zum Erfassen einer Luftfeuchtigkeit in dem Raum (R) angeordnet ist, wobei
die Kontrolleinheit (90) dazu eingerichtet ist, den Strömungserzeuger (66) und/oder die Wärmequelle (44) in Abhängigkeit der erfassten Luftfeuchtigkeit, insbesondere in Abhängigkeit einer Überschreitung oder Unterschreitung wenigstens eines vorbestimmten Schwellenwertes der erfassten Luftfeuchtigkeit, zu kontrollieren.

5. Entfeuchtungsvorrichtung (10) nach einem der Ansprüche 2 bis 4, aufweisend einen Leistungssensor (93), der zum Erfassen einer Versorgungsleistung des Kompressors (52) angeordnet ist, wobei
die Kontrolleinheit (90) dazu eingerichtet ist, die Wärmequelle (44) in Abhängigkeit der erfassten Versorgungsleistung, insbesondere in Abhängigkeit einer Überschreitung oder Unterschreitung wenigstens eines vorbestimmten Schwellenwertes der erfassten Versorgungsleistung, zu kontrollieren.

6. Entfeuchtungsvorrichtung (10) nach einem der Ansprüche 2 bis 5, aufweisend einen Zeitgeber (94) zum Vorgeben einer fortlaufenden Zeit, wobei
die Kontrolleinheit (90) dazu eingerichtet ist, den Strömungserzeuger (66) in Abhängigkeit eines vorbestimmten Zeitpunktes und/oder einer vorbestimmten Zeitdauer in Übereinstimmung mit der vorgegebenen Zeit des Zeitgebers (94) zu kontrollieren.

7. Entfeuchtungsvorrichtung (10) nach einem der Ansprüche 2 bis 6, aufweisend eine Kommunikationsschnittstelle (95), vorzugsweise eine drahtlose Kommunikationsschnittstelle (95), die dazu eingerichtet ist, Betriebssignale an eine externe Empfangseinheit auszusenden, wobei die Betriebssignale Daten zur Identifizikation eines aktiven oder inaktiven Betriebszustands, Daten zur erfassten Luftfeuchtigkeit, Daten zur erfassten Raumtemperatur und/oder Daten zu einer Leistungsaufnahme umfassen.

8. Entfeuchtungsvorrichtung (10) nach einem der vorhergehenden Ansprüche, aufweisend einen Filterabschnitt (30) mit einem Filterelement (33) zum Herausfiltern von festen oder fluiden Bestandteilen aus dem durch die Entfeuchtungsvorrichtung (10) geleiteten Konditionierungsluftstrom.

9. Entfeuchtungsvorrichtung (10) nach einem der vorhergehenden Ansprüche, aufweisend einen Bestrahlungsabschnitt (70) mit einer UV-Strahlungsquelle (77) zum Sterilisieren von organischen Bestandteilen in dem durch die Entfeuchtungsvorrichtung (10) geleiteten Konditionierungsluftstrom.

10. Entfeuchtungssystem (100) zur feuchtigkeitsbezogenen Konditionierung eines Raumes (R), aufweisend die folgenden Systemkomponenten:
die Entfeuchtungsvorrichtung (10) nach einem der Ansprüche 1 bis 9;
wenigstens einen luftführenden Ansaugkanal (101), der mit einem Kanalende zu einem Raumvolumen des zu konditionierenden Raumes (R) und mit dem anderen Kanalende zu dem wenigstens einen Einlassabschnitt (20) der Entfeuchtungsvorrichtung (10) strömungsverbunden angeordnet ist; und
wenigstens einen luftführenden Rückführkanal (102), der mit einem Kanalende zu dem wenigstens einen Auslassabschnitt (80) der Entfeuchtungsvorrichtung (10) und mit dem anderen Kanalende zu dem Raumvolumen des zu konditionierenden Raumes (R) strömungsverbunden angeordnet ist.

11. Entfeuchtungssystem (100) nach Anspruch 10, aufweisend die folgenden Systemkomponenten:
die Entfeuchtungsvorrichtung (10) mit der Kommunikationseinheit nach Anspruch 7;
eine Datenverarbeitungsvorrichtung (110) zur Bereitstellung von Betriebsdaten zu der Entfeuchtungsvorrichtung (10), mit einer Empfangseinheit, die dazu eingerichtet ist, die von der Kommunikationsschnittstelle (95) ausgesendeten Betriebssignale zu empfangen.

12. Entfeuchtungssystem (100) nach Anspruch 11, wobei die Datenverarbeitungsvorrichtung (110) dazu eingerichtet ist, eine für einen Nutzer bestimmte Warnungsmeldung basierend auf den Betriebsdaten zu erstellen, insbesondere in Abhängigkeit von:
einer Überschreitung eines vorbestimmmten Schwellenwertes einer Zeitdauer des inaktiven Betriebszustands, und/oder
einer Überschreitung eines vorbestimmmten Schwellenwertes einer Zeitdauer, in welcher die erfasste Luftfeuchtigkeit einen vorbestimmten Schwellenwert überschreitet.

13. Verfahren zur feuchtigkeitsbezogenen Konditionierung eines Raumes (R) mittels der Entfeuchtungsvorrichtung (10) nach einem der Ansprüche 1 bis 9, mit den Verfahrensschritten:
Einleiten von Raumluft aus dem zu konditionierenden Raum (R) in die Entfeuchtungsvorrichtung (10);
Kondensationstrocknen eines aus der eingeleiteten Raumluft gebildeten Konditionierungsluftstroms in der Entfeuchtungsvorrichtung (10); und
Zurückführen des entfeuchteten Konditionierungsluftstroms in den zu konditionierenden Raum (R); wobei
vor dem Kondensationstrocknen folgender Verfahrensschritt erfolgt:
zumindest zeitweises Vortemperieren des Konditionierungsluftstroms mit einer Wärmequelle (44).
